# EUROPÄISCHE PATENTSCHRIFT

(11) **EP 0 288 669 B1**
(45) Veröffentlichungstag und Bekanntmachung des Hinweises auf die Patenterteilung: **20.03.1991**
(21) Anmeldenummer: 88101862.6
(22) Anmeldetag: 09.02.1988
(51) Int. Cl.: F02M 59/28

(54) **Brennstoffeinspritzpumpe für Hubkolbenbrennkraftmaschinen der Dieselbauart**
Fuel injection pump for a diesel engine
Pompe à injection de combustible pour moteur diesel

(30) Priorität: 30.04.1987 CH 1652/87
(43) Veröffentlichungstag der Anmeldung: 02.11.1988
(73) Patentinhaber: GEBRÜDER SULZER AKTIENGESELLSCHAFT, CH-8401 Winterthur (CH)
(72) Erfinder: Scherrer, Hans, CH-8450 Andelfingen (CH)
(74) Vertreter: Sparing Röhl Henseler Patentanwälte

(56) Entgegenhaltungen:
- EP-A- 0 055 245
- DE-A- 1 910 170
- DE-A- 3 501 287
- FR-A- 1 054 199
- US-A- 3 498 229
- PATENT ABSTRACTS OF JAPAN, Band 9, Nr. 7 (M-350)[1730], 12. Januar 1985, Seite 153 M 350; & JP-A-59 158 372 (HINO JIDOSHA KOGYO K.K.) 07-09-1984

## Beschreibung

Die Erfindung betrifft eine Brennstoffeinspritzpumpe mit den Merkmalen des Oberbegriffs des Anspruchs 1.

Bei einer bekannten Einspritzpumpe dieser Art (DE-OS 1 910 170) umgibt die Verstellhülse den Pumpenkolben konzentrisch und ist über eine Nut und einem darin geführten Gleitkeil mit dem Pumpenkolben drehfest verbunden. Die Verstellhülse weist eine Aussenverzahnung auf, die in eine Zahnstange an der Regulierstange eingreift. Diese aus Regulierstange und Verstellhülse bestehende Schwenkvorrichtung dient dazu, die in den Arbeitszylinder der Hubkolbenbrennkraftmaschine einzuspritzende Brennstoffmenge in Abhängigkeit von der Last der Maschine zu verändern, indem durch das Verschwenken die Lage der schrägen Steuerkanten relativ zu den Löchern im Zylinder verändert wird, so dass sich der Förderbeginn und/oder das Förderende des Pumpenkolbens verschieben.

Die Grösse des Schwenkbereichs des Pumpenkolbens ist - bedingt durch die Pumpenkonstruktion - begrenzt und beträgt etwa 60°. Ueber den Bereich von 60° erstreckt sich also der Verlauf der schrägen Steuerkanten in der Mantelfläche des Pumpenkolbens. In der zeichnerischen Abwicklung der Mantelfläche betrachtet, ergibt sich somit ein relativ steiler Verlauf der schrägen Steuerkanten. Ein solcher steiler Verlauf hat eine ungünstige Reproduzierbarkeit der eingespritzten Brennstoffmenge zur Folge, d.h. es ergibt sich eine verhältnismässig grosse Abweichung des Förderhubes des Pumpenkolbens, also der Einspritzmenge, von der Position der Regulierstange. Solche Abweichungen sind z.B. durch die Summe der Ungenauigkeiten im Uebertragungsweg vom an der Regulierstange angreifenden Regler bis zum Pumpenkolben (Spiele, Toleranzen, Montageungenaugigkeiten usw.) bedingt. Je steiler der Steuerkantenverlauf ist, desto grösser sind die Abweichungen des Kolbenhubes. Weitere Nachteile des steilen Steuerkantenverlaufs ergeben sich am Ende der Einspritzphase, indem der Kolbenhub ziemlich gross wird, der notwendig ist, um das Ueberströmloch im Zylinder durch die zugehörige Steuerkante voll zu öffnen. Dies bedeutet, dass die Einspritzung nicht rasch beendet wird, sondern "schleichend", wodurch die Verbrennung des Brennstoffs verschlechtert wird. Einspritzpumpen der eingangs genannten Art werden ausserdem nur für konstanten Einspritzbeginn verwendet. Ein Vorverlegen des Einspritzbeginns vor den Zünd-OT lässt sich wegen des steilen Steuerkantenverlaufs praktisch nicht realisieren.

Der Erfindung liegt die Aufgabe zugrunde, die Einspritzpumpe der eingangs genannten Art so zu verbessern, dass die durch den steilen Steuerkantenverlauf bedingten Nachteile vermieden werden.

Diese Aufgabe wird erfindungsgemäss durch die Merkmale des Kennzeichens des Anspruchs 1 gelöst.

Durch das exzentrische Anbringen der mit der Innenverzahnung versehenen Verstellhülse und das Anbringen einer dazu passenden Aussenverzahnung am Pumpenkolben wird die Schwenkbewegung der Verstellhülse in eine grössere Verschwenkbewegung des Pumpenkolbens übersetzt, wobei sich etwa eine Verdoppelung des bisherigen Schwenkbereichs des Pumpenkolbens erzielen lässt, d.h. etwa 120°. Diese Vergrösserung des Schwenkbereichs des Pumpenkolbens wird dabei mit einem geradlinigen Verstellweg der Regulierstange erreicht, der gleich gross bleibt wie bei den Einspritzpumpen der eingangs genannten Art. Der grössere Schwenkbereich des Pumpenkolbens erlaubt nunmehr, den Verlauf der schrägen Steuerkanten über einen entsprechend grösseren Umfang der Mantelfläche des Pumpenkolbens zu erstrecken, so dass - in der zeichnerischen Abwicklung gesehen - die Steuerkanten eine wesentlich geringere Steigung als bisher aufweisen. Damit sind die im Zusammenhang mit dem steilen Steuerkantenverlauf der bekannten Einspritzpumpen beschriebenen Nachteile erheblich verringert. Die Abweichungen des Kolbenhubes infolge der Ungenauigkeiten im Uebertragungsweg sind also wesentlich kleiner; die Einspritzphase wird rascher beendet, weil auch der Kolbenhub zum vollen Oeffnen des Ueberströmloches durch die zugehörige Steuerkante kleiner wird. Schliesslich wird es möglich, mit der neuen Einspritzpumpe einen variablen Förderbeginn zu fahren, d.h. den Einspritzbeginn vor den Zünd-OT zu verlegen.

Ein Ausführungsbeispiel der Erfindung wird in der folgenden Beschreibung anhand der Zeichnung näher erläutert. Es zeigen:
Fig. 1 einen Axialschnitt durch eine Brennstoffeinspritzpumpe, die im Motorengehäuse montiert ist,
Fig. 2 einen Querschnitt durch die Pumpe entsprechend den Schnittlinien A-B und C-D in Fig. 1 und
Fig. 3 einen Querschnitt durch einen Teil der Pumpe im Bereich der Verzahnungen.

Gemäss Fig. 1 ist in einem Pumpengehäuse 1 ein Pumpenzylinder 2 vorgesehen, der durch einen Pumpengehäusedeckel 3 im Pumpengehäuse 1 fixiert wird. Im Pumpenzylinder 2 ist ein Pumpenkolben 4 auf- und abbeweglich geführt, der in seiner Mantelfläche nahe dem oberen Kolbenende mit schräg zur Kolbenlängsachse verlaufenden Steuerkanten 5 versehen ist. Diese Steuerkanten wirken in bekannter Weise mit zwei in Fig. 1 nicht dargestellten radialen Bohrungen in der Wand des Pumpenzylinders 2 zusammen, wodurch der Förderbeginn und das Förderende des Pumpenkolbens 4 bestimmt wird. Der einzuspritzende Brennstoff wird über eine in Fig. 1 ebenfalls nicht dargestellte Zuführleitung einem Ringraum 6 zwischen Pumpengehäuse 1 und Pumpenzylinder 2 zugeführt, aus dem er über die eben erwähnte, den Förderbeginn bestimmende Bohrung in den Förderraum 7 der Pumpe gelangt. Ueber eine zentrale Bohrung 8 im Pumpengehäusedeckel 3 gelangt die einzuspritzende Brennstoffmenge während des Förderhubes des Pumpenkolbens 4 zum nicht dargestellten Einspritzventil im Zylinderdeckel des Dieselmotors.

Der Pumpenkolben 4 weist an seinem unteren, aus dem Pumpenzylinder 2 herausragenden Ende einen Flansch 9 auf, mit dem er an einem Pumpenstössel 10 anliegt, der im Pumpengehäuse 1 axial beweglich geführt ist. Der Flansch 9 ist von einer Kappe 11 übergriffen, die auch einen Teil des Pumpenstössels 10 umgibt und auf der sich das untere Ende einer Druckfeder 12 abstützt. Das obere Ende der Druckfeder 12 stützt sich an einem Federteller 13 ab, der im Pumpengehäuse 1 fixiert ist. Mittels der Druckfeder 12 wird ein ständiges Anliegen des Flansches 9 am Pumpenstössel 10 gewährleistet. Am unteren Ende des Pumpenstössels 10 ist in diesem eine Rolle 14 drehbar gelagert, die auf einer Nocke 15 einer Nockenwelle abrollt, die den Pumpenkolben 4 im Takt des Dieselmotors antreibt.

Das untere Ende des Pumpenzylinders 2 ist von einer Hülse 16 umgeben, die an ihrem unteren, über den Pumpenzylinder hinausragenden Ende mit zwei axialen, einander diametral gegenüberliegenden Schlitzen versehen ist, in die je ein radialer Arm 17 des Pumpenkolbens 4 hineinragt. Die axiale Länge der Schlitze ist mindestens gleich gross wie der maximale Hub des Pumpenkolbens 4. Auf diese Weise ist eine drehfeste Verbindung zwischen dem Pumpenkolben 4 und der Hülse 16 hergestellt, die auf dem Zylinder 2 drehbar gleitet. Die Hülse 16 weist in ihrem Bereich oberhalb der Schlitze eine Aussenverzahnung 18 auf, die mit einer Innenverzahnung 19 im Eingriff steht, die in einer exzentrisch zur Hülse 16 und damit zum Pumpenkolben 4 angeordneten Verstellhülse 20 vorgesehen ist. Die Verstellhülse 20 ist im Pumpengehäuse 1 um ihre Drehachse 21 (Fig. 3) schwenkbar gelagert und weist an ihrem äusseren Umfang einen radial nach aussen ragenden Anschlaglappen 22 auf. Am Anschlaglappen 22 ist ein in Fig. 1 nach unten ragender Mitnehnmerstift 23 befestigt, der in ein Gabelstück 24 ragt, das auf einer quer zum Pumpenkolben 4 hin- und her beweglichen Regulierstange 25 einstellbar befestigt ist. Durch Bewegen der Regulierstange 25 um den Betrag "s" (Fig. 2) lässt sich also über das Gabelstück 24 und den Mitnehnmerstift 23 die Verstellhülse 20 um einen Winkel von ca. 60° verschwenken, wie dies durch die strichpunktierte Darstellung des Gabelstücks 24 und des Mitnehmerstiftes 23 in Fig. 2 dargestellt ist. In der in Fig. 2 oberen strichpunktiert dargestellten Stellung liegt die seitliche Begrenzungsfläche 22′ (Fig. 3) des Anschlaglappens 22 an einer Anschlagschraube 26, die am Pumpengehäuse 1 angebracht ist. Die Anschlagschraube 26 ist mit Hilfe einer Stellmutter 27 einstellbar. Eine gleiche Anordnung von Anschlagschraube und Stellmutter befindet sich auf der entgegengesetzten Seite des Schwenkbereichs der Verstellhülse 20 und wirkt mit der Begrenzungsfläche 22˝ des Anschlaglappens 22 zusammen. Die Grösse des Weges "s" und damit die Grösse des Schwenkbereiches des Lappens 22 ist dadurch begrenzt, dass das Gehäuse 1 in dem genannten Bereich nicht weiter geschwächt werden kann. Mit Hilfe der Innenverzahnung 19 und der Aussenverzahnung 18 wird die Schwenkbewegung der Verstellhülse 20 in eine grössere Verstellbewegung der Hülse 16 und damit des Pumpenkolbens 4 übersetzt. Die Grösse der Schwenkbewegung der Hülse 16 ist abhängig von der Grösse der Exzentrizität "e" (Fig. 3) zwischen der Längsachse des Pumpenkolbens und der Achse 21 der Verstellhülse 20. Es lässt sich ein maximaler Schwenkbereich von ungefähr 120° der Hülse 16 bzw. des Pumpenkolbens 4 erreichen.

Wie aus Fig. 1 ersichtlich, ist die Einspritzpumpe mit ihrer unteren Hälfte in ein Motorengehäuse 30 eingesteckt, in dem auch die Nockenwelle gelagert ist. Wesentlich für die Einspritzpumpe ist, dass die äussere Begrenzung des Anschlaglappens 22 innerhalb des Durchmessers der oberen, das Pumpengehäuse 1 aufnehmenden Bohrung 31 im Motorengehäuse liegt, so dass sich die Einspritzpumpe ohne weiteres ein- und ausbauen lässt. Je Arbeitszylinder des Dieselmotors ist eine Einspritzpumpe in der beschriebenen Weise im Motorengehäuse angeordnet und ist auf der gemeinsamen Nockenwelle eine zugehörige, der Nocke 15 entsprechende Nocke vorhanden. Auch die Regulierstange 25 ist für alle Arbeitszylinder gemeinsam und hat für jede Einspritzpumpe ein Gabelstück 24. Durch Einstellen der Gabelstücke 24 relativ zur Regulierstange und Einstellen der Anschlagschrauben 26 lassen sich die in die Arbeitszylinder einzuspritzenden Brennstoffmengen untereinander gleich gross machen.

Abweichend von dem beschriebenen Ausführungsbeispiel ist es auch möglich, die Hülse 16 wegzulassen und deren Aussenverzahnung direkt am Pumpenkolben 4 vorzusehen. In einem solchen Falle müsste die Aussenverzahnung in axialer Richtung länger ausgebildet sein, damit sie während der Auf- und Abbewegung des Pumpenkolbens mit der Innenverzahnung 19 der Verstellhülse 20 im Eingriff bleibt.

## Patentansprüche

1. Brennstoffeinspritzpumpe für Hubkolbenbrennkraftmaschinen der Dieselbauart mit mindestens einem in einem Zylinder (2) auf- und abbeweglichen Pumpenkolben (4), der in seiner Mantelfläche schräg zu seiner Längsachse verlaufende Steuerkanten (5) aufweist, die mit im Zylinder (2) angebrachten Löchern den Förderbeginn und das Förderende des Pumpenkolbens (4) bestimmen, und mit einer den Pumpenkolben (4) umgebenden Verstellhülse (20), die zum Verschwenken des Pumpenkolbens (4) mit einer ausserhalb des Zylinders (2) gelagerten, geradlinig hin- und herbewegbaren Regulierstange (25) zusammenwirkt, dadurch **gekennzeichnet**, dass die Verstellhülse (20) den Pumpenkolben (4) exzentrisch umgibt und mit einer Innenverzahnung (19) versehen ist, dass am Pumpenkolben (4) eine in diese Innenverzahnung eingreifende Aussenverzahnung (18) angebracht ist und dass die Verstellhülse (20) mit der Regulierstange (25) gelenkig verbunden ist.

2. Pumpe nach Anspruch 1, mit einem den Zylinder (2) aufnehmenden Pumpengehäuse (1), das mit seinem unteren Ende einen die Auf- und Abbewegung des Pumpenkolbens (4) übertragenden Stössel (10) umgibt und in ein einen Nockenwellenantrieb enthaltendes Motorengehäuse (30) gesteckt ist, dadurch gekennzeichnet, dass die Verbindungsstelle zwischen der Verstellhülse (20) und der Regulierstange (25) sich innerhalb des vom Motorengehäuse (30) aufgenommenen Umrisses des Pumpengehäuses (1) befindet.

3. Pumpe nach Anspruch 2, dadurch gekennzeichnet, dass die Verstellhülse (20) auf ihrer Aussenseite mit einem Anschlaglappen (22) versehen ist, der mit seinen beiden seitlichen Endflächen (22′, 22˝) mit am Pumpengehäuse (1) befindlichen Anschlägen (26) zusammenwirkt, die den Schwenkbereich der Verstellhülse (20) begrenzen.

4. Pumpe nach Anspruch 3, dadurch gekennzeichnet, dass die am Pumpengehäuse (1) befindlichen Anschläge (26) verstellbar sind.

5. Pumpe nach Anspruch 3, dadurch gekennzeichnet, dass am Anschlaglappen (22) ein Mitnehmerstift (23) befestigt ist, der in ein Gabelstück (24) ragt, das seinerseits an der Regulierstange (25) einstellbar befestigt ist.

6. Pumpe nach einem der Ansprüche 1 bis 5, dadurch gekennzeichnet, dass der Pumpenkolben (4) mit einer axial feststehenden, an Zylinder (2) drehbar gelagerten Kupplungshülse (16) verbunden ist, die auf ihrer Aussenseite mit der Aussenverzahnung (18) versehen ist.

## Claims

1. Fuel injection pump for reciprocating-piston internal combustion engines of the diesel type, with at least one pump piston (4), which can move up and down in a cylinder (2) and comprises control edges (5), which extend obliquely to its longitudinal axis, in its surface area, which control edges determine with holes provided in the cylinder (2) the beginning and end of delivery of the pump piston (4), and with an adjusting sleeve (20), which surrounds the pump piston (4) and co-operates with a control rod (25), which is mounted outside the cylinder (2) and can reciprocate in a straight line, in order to swivel the pump piston (4), characterised in that the adjusting sleeve (20) surrounds the pump piston (4) eccentrically and is provided with an internal tooth system (19), that an external tooth system (18), which engages with this internal tooth system, is mounted on the pump piston (4), and that the adjusting sleeve (20) is hinged to the control rod (25).

2. Pump according to claim 1, with a pump casing (1) which accommodates the cylinder (2), surrounds with its lower end the tappet (10), which transmits the up-and-down movement of the pump piston (4), and is inserted in an engine casing (30) containing a camshaft drive, characterised in that the connection point between the adjusting sleeve (20) and the control rod (25) is disposed inside the contour, which is accommodated by the engine casing (30), of the pump casing (1).

3. Pump according to claim 2, characterised in that the adjusting sleeve (20) comprises on its outside a stop lug (22), which co-operates via its two lateral end surfaces (22′, 22˝) with stops (26) which are disposed on the pump casing (1) and limit the swivelling range of the adjusting sleeve (20).

4. Pump according to claim 3, characterised in that the stops (26) disposed on the pump casing (1) are adjustable.

5. Pump according to claim 3, characterised in that a driving pin (23) is secured to the stop lug (22) and projects into a fork (24) which in turn is secured in an adjustable manner to the control rod (25).

6. Pump according to one of claims 1 to 5, characterised in that the pump piston (4) is connected to an axially fixed coupling sleeve (16), which is rotatably mounted on the cylinder (2) and the outside of which is provided with the external tooth system (18).

## Revendications

1. Pompe d'injection de carburant pour moteur à combustion interne à pistons alternatifs de type Diesel, comprenant au moins un piston (4) mobile alternativement dans un cylindre (2) et dont la surface circonférentielle comporte des rampes de commande (5) qui sont obliques par rapport à son axe de symétrie longitudinal et qui déterminent avec des lumières réalisées dans le cylindre (2) le début et la fin du refoulement produit par le piston (4), ladite pompe comprenant par ailleurs une douille de positionnement (20) entourant le piston (4) et coopérant avec une tige de réglage (25), qui est montée à l'extérieur du cylindre (2) et qui est capable d'effectuer des mouvements alternatifs rectilignes, afin de faire pivoter le piston (4), ladite pompe étant caractérisée en ce que la douille de positionnement (20) entoure le piston (4) de manière excentrée et comporte une denture interne (19), en ce qu'une denture extérieure (18) en prise avec cette denture interne est réalisée sur le piston (4) et en ce que la douille de positionnement (20) est reliée par articulation à la tige de réglage (25).

2. Pompe selon la revendication 1, comprenant un corps (1) qui loge le cylindre (2), dont l'extrémité inférieure entoure un poussoir (10) transmettant le mouvement alternatif au piston (4) et qui est encastré dans un carter du moteur (30) renfermant une commande de l'arbre à came, caractérisée en ce que le lieu de jonction entre la douille de positionnement (20) et la tige de réglage (25) se trouve à l'intérieur du contour du corps (1) de la pompe situé à l'intérieur du carter (30) du moteur.

3. Pompe selon la revendication 2, caractérisée en ce que la douille de positionnement (20) comporte du côté extérieur une patte de butée (22) qui coopère par ses deux surfaces extrêmes latérales (22′, 22˝) avec des butées (26) se trouvant sur le corps (1) de la pompe et délimitant la plage de pivotement de la douille de positionnement (20).

4. Pompe selon la revendication 3, caractérisée en ce que les butées (26) se trouvant sur le corps (1) de la pompe sont réglables.

5. Pompe selon la revendication 3, caractérisée en ce qu'une broche d'entraînement (23) fixée sur la patte de butée (22) pénètre dans une fourche (24) qui, de son côté, est fixée de manière réglable sur la tige de réglage (25).

6. Pompe selon l'une des revendications 1 à 5, caractérisée en ce que le piston est relié à un fourreau d'accouplement (16) dont la position axiale est fixe, qui est monté rotatif sur le cylindre (2) et dont le côté extérieur comporte ladite denture extérieure (18).
